# EUROPÄISCHE PATENTSCHRIFT

(11) **EP 2 574 747 B1**
(45) Veröffentlichungstag und Bekanntmachung des Hinweises auf die Patenterteilung: **22.05.2019**
(21) Anmeldenummer: 12185772.6
(22) Anmeldetag: 25.09.2012
(51) Int. Cl.: F01M 11/00

(54) **Verbindungsvorrichtung zur Verbindung von zwei Gehäuseteilen einer Brennkraftmaschine**
Connection device for connecting two housing sections of a combustion engine
Dispositif de raccordement destiné à la liaison de deux éléments d'un moteur à combustion

(30) Priorität: 27.09.2011 DE 102011114352
(43) Veröffentlichungstag der Anmeldung: 03.04.2013
(73) Patentinhaber: MANN + HUMMEL GMBH, 71636 Ludwigsburg (DE)
(72) Erfinder: Weber, Andreas, 71691 Freiberg a. N. (DE); Zeile, Haiko, 71088 Holzgerlingen (DE); Lachmann, Ralf, 71640 Ludwigsburg (DE); Korn, Alexander, 74363 Güglingen (DE)

(56) Entgegenhaltungen:
- DE-A1- 19 902 817
- FR-A1- 2 882 782

## Beschreibung

### Technisches Gebiet

Die Erfindung betrifft eine Verbindungsvorrichtung zur Verbindung von zwei Gehäuseteilen einer Brennkraftmaschine, mit einem ersten Verbindungsflansch, der an einem ersten der zwei Gehäuseteile angeordnet ist, und einem zweiten Verbindungsflansch, der an einem zweiten der zwei Gehäuseteile angeordnet ist, und mit einer Befestigungseinrichtung, mit der die zwei Verbindungsflansche lösbar dicht miteinander verbunden sind, wobei eines der Gehäuseteile ein Kurbelgehäuseunterteil und das andere eine Ölwanne ist.

### Stand der Technik

Aus der DE 10 2010 004 493 A1 ist eine Ölwanne für einen Verbrennungsmotor bekannt. Die Ölwanne besteht aus einem Kunststoffmaterial. Die Ölwanne besitzt einen an ihrem oberen Rand ausgebildeten Flansch, an dem eine Vielzahl von Bohrungen angeordnet ist, durch die Schrauben in den Motorblock geschraubt werden, um die Ölwanne an diesem zu fixieren. Die Bohrungen zur Aufnahme der Schrauben können durch metallische Einpressbuchsen im Flansch gebildet sein.

Die FR 2 882 782 A1 zeigt ein Gehäuse für Schmiermittel, verwendbar auf einer Auflagefläche eines Motorblocks, wobei ein Gehäuse eine umlaufende Auflagefläche bildet, von der mindestens ein Teil relativ zu der Auflagefläche des Motorblocks nach außen versetzt ist und ein Deckel zwischen dem Behälter und dem Motorblock eingefügt ist, welcher die Abdichtung zwischen der Auflagefläche des Motorblocks und der umlaufenden Auflagefläche des Behälters gewährleistet.

Der Erfindung liegt die Aufgabe zugrunde, eine Verbindungsvorrichtung der eingangs genannten Art auszugestalten, bei der die Dichtigkeit der Verbindung zwischen dem ersten Verbindungsflansch und dem zweiten Verbindungsflansch verbessert wird. Vorzugsweise sollen auch Verbindungsflansche, die nicht vollständig überlappen, gegeneinander abgedichtet werden.

### Offenbarung der Erfindung

Diese Aufgabe wird erfindungsgemäß dadurch gelöst, dass der erste Verbindungsflansch einen ersten Dichtabschnitt aufweist und der zweite Verbindungsflansch einen zweiten Dichtabschnitt aufweist, die sich in Dichtlücken nicht überlappen, und zwischen dem ersten Verbindungsflansch und dem zweiten Verbindungsflansch ein Adapterrahmen angeordnet ist, der den ersten Dichtabschnitt und den zweiten Dichtabschnitt jeweils vollständig überlappt und der im Verbindungszustand der zwei Gehäuseteile mittelbar oder unmittelbar jeweils mit dem ersten Dichtabschnitt und mit dem zweiten Dichtabschnitt dichtend zusammenwirkt, wobei eines der Gehäuseteile (10,12) ein Kurbelgehäuseunterteil (10) und das andere eine Ölwanne (12) ist.

Erfindungsgemäß unterscheiden sich der erste Verbindungsflansch und der zweite Verbindungsflansch in ihrer Ausdehnung derart, dass sie sich nicht vollständig überlappen. Dort, wo die Dichtabschnitte der Verbindungsflansche sich nicht vollständig überlappen, führt dies zu Dichtlücken in der Abdichtung zwischen den beiden Verbindungsflanschen. Um diese Dichtlücken zu schließen, ist ein Adapterrahmen vorgesehen, welcher die Dichtabschnitte der beiden Verbindungsflansche jeweils vollständig abdeckt. Auf diese Weise sind sowohl der erste Dichtabschnitt, als auch der zweite Dichtabschnitt jeweils gegenüber dem Adapterrahmen abgedichtet. Der Adapterrahmen ermöglicht so eine Kombination von Gehäuseteilen, deren Verbindungsflansche unterschiedliche Ausdehnungen haben. Auf diese Weise können Gehäuseteile aus einem Baukastensystem mit unterschiedlichen Verbindungsflanschen dicht miteinander verbunden werden. Ferner können mit dem Adapterrahmen Fertigungstoleranzen im Bereich der Verbindungsflansche einfach ausgeglichen werden. Der Adapterrahmen kann vorteilhafterweise eine so große Formstabilität aufweisen, dass er stabil und dicht an dem Dichtabschnitt eines der Verbindungsflansche anliegen kann, auch wenn er auf der dem Dichtabschnitt gegenüberliegenden Seite frei ist, das heißt keine mechanische Unterstützung durch den anderen Verbindungsflansch erfährt. Der Adapterrahmen kann so ein Gegenlager für einseitige Dichtabschnitte bilden, um die Dichtlücken zu schließen. Vorteilhafterweise kann eines der Gehäuseteile ein Kurbelgehäuse sein und das andere Gehäuseteil kann eine Ölwanne sein. Der Verbindungsflansch auf der Seite des Kurbelgehäuses kann als Leiterrahmen ausgebildet sein.

Bei einer vorteilhaften Ausführungsform kann die Befestigungseinrichtung in dem ersten Verbindungsflansch eine Vielzahl von Löchern für Schrauben und in dem zweiten Verbindungsflansch entsprechende Löcher aufweisen, die mit den Löchern im ersten Verbindungsflansch fluchten, und die beiden Verbindungsflansche können mit den Schrauben miteinander verschraubt sein. Eine derartige Schraubverbindung kann einfach realisiert werden. Mittels der entlang der Verbindungsflansche angeordneten Schrauben können die beiden Verbindungsflansche gleichmäßig miteinander verschraubt werden. Auf diese Weise kann verhindert werden, dass sich die Verbindungsflansche beim Fixieren verziehen, wodurch Undichtigkeiten zwischen Verbindungsflanschen entstehen können. Bei einer Schraubverbindung kann die Verschraubungskraft, welche auf die beiden Verbindungsflansche wirkt, variiert werden. Eine Schraubverbindung kann einfach gelöst werden.

Vorteilhafterweise kann wenigstens in einem Teil der Löcher, die den Köpfen der Schrauben zugewandt sind, jeweils eine Distanzbuchse angeordnet sein. Mit den Distanzbuchsen kann einfach verhindert werden, dass die Schrauben das Material des entsprechenden Verbindungsflansches verpressen. Somit kann das Material des Verbindungsflansches gegen die Schrauben geschützt werden. Auf diese Weise kann die Anforderung an die Härte des Materials des entsprechenden Verbindungsflansches geringer sein. Der Verbindungsflansch kann aus einem weicheren Material, insbesondere Kunststoff, sein.

Bei einer weiteren vorteilhaften Ausführungsform kann einer der Verbindungsflansche, insbesondere der Verbindungsflansch, in dem etwaige Distanzbuchsen angeordnet sind, zur Realisierung des entsprechenden Dichtabschnitts wenigstens eine Dichtungsnut mit einer Dichtung aufweisen und die Dichtungsnut und/oder die Dichtung kann den Dichtabschnitt des anderen Verbindungsflansches überragen. In einer Dichtungsnut kann eine Dichtung, insbesondere eine elastische Dichtung, stabil untergebracht werden. Die Dichtung kann so einfach in der Dichtungsnut vormontiert werden. Beim Zusammenbau der Gehäuseteile wird die Dichtung in der Dichtungsnut gehalten. Ferner kann die Dichtungsnut in Art eines Abstandhalters wirken, derart, dass die Dichtung bei der Fixierung der beiden Verbindungsflansche mittels der Befestigungseinrichtung nur in einem begrenzten Maß komprimiert werden kann. Auf diese Weise kann einer Beschädigung der Dichtung insbesondere durch zu starke Verpressung entgegengewirkt werden. Durch den Adapterrahmen kann unabhängig von der Ausdehnung des Dichtabschnitts des anderen Verbindungsflansches auch für den Bereich der Dichtungsnut ein Gegenlager realisiert werden, an dem die Dichtung dicht anliegen kann. Die Dichtungsnut kann vorteilhafterweise die Löcher für die Schrauben und die Distanzbuchsen von der Innenseite der Gehäuseteile aus betrachtet innen umlaufen, so dass die Dichtung auch die Löcher und die Distanzbuchsen zum Inneren der Gehäuseteile hin abdichten kann.

Erfindungsgemäß ist zwischen dem Adapterrahmen und einem der Dichtabschnitte insbesondere des Verbindungsflansches, welcher eine ähnliche Wärmeausdehnung wie der Adapterrahmen hat, eine Dichtung aus zur Montage flüssigem, später festem Silikon angeordnet. Eine Dichtung aus Flüssigsilikon, welche nach der Montage aushärtet, kann einfach auf den entsprechenden Verbindungsflansch und/oder den Adapterrahmen aufgebracht werden. Beim Aneinanderfügen des Verbindungsflansches und des Adapterrahmens und der Fixierung durch die Befestigungseinrichtung kann sich das Flüssigsilikon einfach entlang dem entsprechenden Dichtabschnitt verteilen. Die Verwendung einer Flüssigsilikondichtung vereinfacht die Montage. Mit einer Flüssigsilikondichtung können Bauteiltoleranzen einfach kompensiert werden. Vorteilhafterweise können der Adapterrahmen und der Verbindungsflansch, zwischen denen die Silikondichtung angeordnet ist, eine ähnliche Wärmeausdehnung aufweisen. Auf diese Weise kann die mechanische Belastung der Silikondichtung, insbesondere eine Dehnung oder Verformung, bei einer Temperaturveränderung, insbesondere einer Erwärmung eines der Verbindungsflansche, verringert werden. Auf diese Weise wird die Zuverlässigkeit der Dichtung verbessert. Auch kann so bei geringen Temperaturen, bei denen die Silikondichtung sich weiter verhärten kann, die Dichtheit verbessert werden.

Bei einer weiteren vorteilhaften Ausführungsform kann wenigstens der Verbindungsflansch eines der Gehäuseteile aus Metall sein und wenigstens der Verbindungsflansch des anderen Gehäuseteils kann aus Kunststoff sein. Der eine Verbindungsflansch, insbesondere das ganze Gehäuseteil, kann aus Metall einfach geformt und bearbeitet werden. Metall kann insbesondere in Bezug auf hohe Drücke und Temperaturen, die beim Betrieb der Brennkraftmaschine auftreten können, stabil sein. Der andere Verbindungsflansch, insbesondere das ganze Gehäuseteil, kann aus Kunststoff mit einem geringen Gewicht ausgestaltet sein. Kunststoffteile können einfach hergestellt werden. Ferner können Kunststoffteile einfach recycelt werden.

Vorteilhafterweise kann der Adapterrahmen aus einem Material sein, das einen ähnlichen Wärmeausdehnungskoeffizienten hat, wie das Material, aus dem wenigstens der Verbindungsflansch des Kurbelgehäuses ist, welches einem Brennraum der Brennkraftmaschine wärmeleittechnisch am nächsten ist, vorzugsweise können der Adapterrahmen und wenigstens der Verbindungsflansch aus dem gleichen Material, insbesondere dem gleichen Metall, sein. Dies hat den Vorteil, dass Bewegungen des Adapterrahmens relativ zu dem Verbindungsflansch bei Temperaturveränderungen, insbesondere Erwärmung des Gehäuseteils beim Betrieb der Brennkraftmaschine, vermieden werden können. Auf diese Weise können die Anforderungen an die mechanischen Eigenschaften der Dichtung zwischen dem Adapterrahmen und dem Gehäuseteil, insbesondere deren Flexibilität, geringer sein. So kann dort insbesondere eine Dichtung aus Flüssigsilikon verwendet werden.

Bei einer weiteren vorteilhaften Ausführungsform kann eines der Gehäuseteile, insbesondere das Gehäuseteil, welches zu einem Brennraum der Brennkraftmaschine wärmeleittechnisch am weitesten entfernt ist, vorzugsweise eine Ölwanne, eine insbesondere lösbare Halteeinrichtung, insbesondere Rastelemente, aufweisen zum Halten des Adapterrahmens bei getrennten Gehäuseteilen, insbesondere vor dem Zusammenbau der beiden Gehäuseteile. Mit der Halteeinrichtung kann der Adapterrahmen an dem entsprechenden Gehäuseteil vormontiert werden. Mit der Halteeinrichtung kann der Adapterrahmen vorzugsweise in der korrekten Position an dem Gehäuseteil gehalten werden. Die Halteeinrichtung kann als Transportsicherung und/oder als Montagehilfe dienen. Durch die Positionierung des Adapterrahmens mit der Halteeinrichtung an dem Gehäuseteil kann die Montage an dem anderen Gehäuseteil vereinfacht werden. Eine lösbare Halteeinrichtung hat darüber hinaus den Vorteil, dass der Adapterrahmen einfach ausgetauscht werden kann. Ein Rastelement kann darüber hinaus einfach geöffnet und geschlossen werden.

Bei einer Ausführungsform, deren Merkmale mit den bereits dargestellten Merkmalen kombiniert werden können, kann ein sogenanntes Kurbelgehäuseunterteil einen ersten Verbindungsflansch bilden. Der erste Verbindungsflansch kann durch im Wesentlichen geradlinige Verbindungen begrenzt sein. Bevorzugt kann der erste Verbindungsflansch eine im Wesentlichen rechteckige Gestalt aufweisen. Zur Befestigung der Ölwanne kann der erste Verbindungsflansch Bohrungen aufweisen. An dem ersten Verbindungsflansch ist ein Adapterrahmen angeordnet. Der Adapterrahmen ist mit dem ersten Verbindungsflansch abgedichtet durch eine sogenannte Flüssigsilikondichtung, bei der ein Silikon flüssig aufgebracht wird, das sich z.B. durch Vernetzen verfestigen kann. Die Flüssigsilikondichtung kann eine Dichtung bilden, die als geschlossene Kurve zwischen Adapterrahmen und erstem Verbindungsflansch liegt. Der Adapterrahmen weist, insbesondere im Bereich der Bohrungen, einen größere Breite auf, als der erste Verbindungsflansch. An den Adapterrahmen ist ein zweiter Verbindungsflansch einer Ölwanne angeordnet. Durch die größere Breite des Adapterrahmens, insbesondere im Bereich der Bohrungen, kann eine Profildichtung, z.B. eine Dichtung mit Rechteckprofil, die sich in einer Nut der Ölwanne befinden kann, um die Bohrungen herumgeführt werden. Hierdurch kann die Profildichtung an Bereiche des Adapterrahmens angepresst werden, die nicht durch den ersten Verbindungsflansch abgedeckt sind. Hierdurch kann es z.B. ermöglicht werden, dass die Bohrungen im ersten Verbindungsflansch zur Befestigung der Ölwanne mittels z.B. Schrauben dienen können, wobei die Schrauben durch Öffnungen in der Ölwanne geführt werden und um die Öffnungen der Ölwanne herum die Nut mit der Profildichtung geführt ist. Die Ölwanne kann im Wesentlichen aus Kunststoff gefertigt sein. Die Abdichtungen durch die Dichtung zwischen Adapterrahmen und Kurbelgehäuseunterteil und die Dichtung zwischen Ölwanne und Adapterrahmen können bevorzugt auf der Innenseite der Ölwanne um die Bohrungen herum geführt sein, sodass sich die Bohrungen außerhalb des abgedichteten Volumens von Kurbelgehäuseunterteil und Ölwanne befinden.

### Kurze Beschreibung der Zeichnungen

Weitere Vorteile, Merkmale und Einzelheiten der Erfindung ergeben sich aus der nachfolgenden Beschreibung, in der ein Ausführungsbeispiel der Erfindung anhand der Zeichnung näher erläutert wird. Der Fachmann wird die in der Zeichnung, der Beschreibung und den Ansprüchen in Kombination offenbarten Merkmale zweckmäßigerweise auch einzeln betrachten und zu sinnvollen weiteren Kombinationen zusammenfassen. Es zeigen schematisch
- Figur 1: eine isometrische Darstellung eines Kurbelgehäuses einer Brennkraftmaschine im Teilschnitt mit einer Ölwanne aus Kunststoff und einem Adapterrahmen, der zwischen Verbindungsflanschen des Kurbelgehäuses und der Ölwanne angeordnet ist;
- Figur 2: einen Detailschnitt durch die Verbindungsflansche und den Adapterrahmen aus der Figur 1 im Bereich einer Schraubverbindung;
- Figur 3: eine Draufsicht des Adapterrahmens aus den Figuren 1 und 2;
- Figur 4: einen Ausschnitt der Verbindungsflansche und des Adapterrahmens aus den Figuren 1 und 2 in einer Explosionsdarstellung von der Innenseite des Kurbelgehäuses aus betrachtet;
- Figur 5: den Ausschnitt der Verbindungsflansche des Adapterrahmens aus der Figur 4 in montiertem Zustand;
- Figur 6: den Ausschnitt aus den Figuren 4 und 5 in einer Explosionsdarstellung von der Außenseite des Kurbelgehäuses aus betrachtet;
- Figur 7: den Ausschnitt aus der Figur 6 in montiertem Zustand;
- Figur 8: einen Detailschnitt des Verbindungsflansches der Ölwanne und des Adapterrahmens aus den Figuren 1 bis 7 im Bereich eines Rastelements zum Halten des Adapterrahmens;
- Figur 9: eine isometrische Darstellung des Verbindungsflansches mit dem Rastelement aus der Figur 8.

In den Figuren sind gleiche Bauteile mit gleichen Bezugszeichen versehen.

### Ausführungsform(en) der Erfindung

In der Figur 1 ist ein Kurbelgehäuse 10 einer ansonsten nicht mit gezeigten Brennkraftmaschine in isometrischer Darstellung dargestellt. Das Kurbelgehäuse 10 besteht aus einem Metall. An der Unterseite des Kurbelgehäuses 10 ist mittels einer insgesamt mit 11 bezeichneten Verbindungsvorrichtung eine Ölwanne 12 aus Kunststoff befestigt.

An seiner der Ölwanne 12 zugewandten Unterseite weist das Kurbelgehäuse 10 einen umfangsmäßig geschlossenen Gehäuseverbindungsflansch 14 der Verbindungsvorrichtung 11 in Art eines Leiterrahmens auf. Der Gehäuseverbindungsflansch 14 weist eine Vielzahl von Gewindebohrungen 16 auf, welche in den Figuren 2 und 4 bis 7 gezeigt sind. Achsen der Gewindebohrungen 16 verlaufen parallel zueinander. Die der Ölwanne 12 zugewandte Unterseite des Gehäuseverbindungsflansches 14 weist einen umfangsmäßig geschlossenen Gehäusedichtabschnitt 18 auf. Die Gewindebohrungen 16 befinden sich innerhalb des Gehäusedichtabschnitts 18.

An dem dem Kurbelgehäuse 10 zugewandten oberen Rand der Ölwanne 12 ist ein Wannenverbindungsflansch 20 der Verbindungsvorrichtung 11 ausgebildet. In dem Wannenverbindungsflansch 20 ist eine Vielzahl von Durchgangslöchern 22 angeordnet, welche von außerhalb der Ölwanne 12 aus zugänglich sind. Bei montierter Ölwanne 12 fluchten die Durchgangslöcher 22 jeweils mit einer der Gewindebohrungen 16 im Gehäuseverbindungsflansch 14. Die Durchgangslöcher 22 verlaufen koaxial zu den Gewindebohrungen 16.

In jedem Durchgangsloch 22 ist koaxial eine Distanzbuchse 24 angeordnet. Die Distanzbuchsen 24 sind vorzugsweise aus Metall. Im Bereich der Durchgangslöcher 22 mit den Distanzbuchsen 24 ist der Wannenverbindungsflansch 20 auf der dem Inneren der Ölwanne 12 zugewandten Innenseite und der dem Inneren der Ölwanne 12 abgewandten Außenseite jeweils verbreitert.

Auf der dem Gehäuseverbindungsflansch 14 zugewandten Seite ist im Wannenverbindungsflansch 20 eine umlaufende Dichtungsnut 26 angeordnet. Die Dichtungsnut 26 bildet einen Dichtabschnitt des Wannenverbindungsflansches 20 der Ölwanne 12. Die Dichtungsnut 26 ist zum Gehäuseverbindungsflansch 14 hin offen. Die Dichtungsnut 26 umfährt die Durchgangslöcher 22 auf der dem Inneren der Ölwanne 12 zugewandten Seite. Die Durchgangslöcher 22 sind jeweils an einer Umfangsseite zu der Dichtungsnut 26 hin offen. In der Dichtungsnut 26 befindet sich eine elastische Profilringdichtung 28. Bei der Profilringdichtung 28 kann es sich vorzugsweise um eine Elastomerdichtung handeln. Der Verlauf der Profilringdichtung 28 ist an den Verlauf der Dichtungsnut 26 angepasst. Die Profilringdichtung 28 dichtet jeweils im Bereich der Durchgangslöcher 22 gegen die Umfangsseiten der dortigen Distanzbuchsen 24 ab.

Bei montierter Ölwanne 12 überragen die Dichtungsnut 26 und die Profilringdichtung 28 den Gehäuseverbindungsflansch 14 des Kurbelgehäuses 10 und den Gehäusedichtabschnitt 18. Im Bereich der der Durchgangslöcher 22 überlappen die Dichtungsnut 26 und die Profilringdichtung 28 nicht mit dem Gehäusedichtabschnitt 18, so dass dort Dichtlücken 29 realisiert sind.

Zwischen dem Gehäuseverbindungsflansch 14 und dem Wannenverbindungsflansch 20 ist ein Adapterrahmen 30 der Verbindungsvorrichtung 11 angeordnet. Der Adapterrahmen 30 ist auf der dem Wannenverbindungsflansch 20 zugewandten Seite eben. Der Adapterrahmen 30 ist aus einem Metall, welches einen ähnlichen Wärmeausdehnungskoeffizienten wie der Gehäuseverbindungsflansch 14 aufweist. Vorzugsweise ist er aus dem gleichen Metall. Auf diese Weise haben der Gehäuseverbindungsflansch 14 und der Adapterrahmen 30 bei einer Erwärmung oder Abkühlung des Kurbelgehäuses 10 eine ähnliche Ausdehnung.

Der Adapterrahmen 30 weist eine Vielzahl von Durchgangslöchern 32 auf, welche bei montierter Ölwanne 12 mit den Durchgangslöchern 22 des Wannenverbindungsflansches 20 und den Gewindebohrungen 16 des Gehäuseverbindungsflansches 14 fluchten. Im Bereich der Durchgangslöcher 32 ist der Adapterrahmen 30 auf seiner dem Inneren der Ölwanne 12 zugewandten Innenseite und auf seiner dem Inneren der Ölwanne 12 abgewandten Außenseite entsprechend dem Wannenverbindungsflansch 20 verbreitert. Die dem Wannenverbindungsflansch 20 zugewandte Seite des Adapterrahmens 30 überdeckt den Wannenverbindungsflansch 20, also auch die Dichtungsnut 26 mit der Profilringdichtung 28 und die Durchgangslöcher 22 mit den Distanzbuchsen 24, vollständig. Der Adapterrahmen 30 liegt umfangsmäßig lückenlos dicht an der Profilringdichtung 28, also mittelbar an dem durch die Dichtungsnut 26 realisierten Dichtabschnitt des Wannenverbindungsflansches 20, an.

Auf seiner dem Gehäuseverbindungsflansch 14 zugewandten Seite ist der Adapterrahmen 30 mittels einer Schräge 34 abgestuft. Die Schräge 34 befindet sich außerhalb der Durchgangslöcher 32 auf der dem Inneren der Ölwanne 12 zugewandten Seite. Der dünnere Bereich des Adapterrahmens 30 befindet sich auf der dem Inneren der Ölwanne 12 zugewandten Seite. Der dickere Bereich befindet sich auf der dem Inneren der Ölwanne 12 abgewandten Seite. In dem dickeren Bereich sind auch die Durchgangslöcher 32 angeordnet. Die dem dickeren Bereich des Adapterrahmens 30 zugewandte Kante der Schräge 34 wird im montierten Zustand von der dem Wannenverbindungsflansch 20 zugewandten Oberfläche des Gehäuseverbindungsflansches 14 überlappt.

Zwischen dem dickeren Bereich des Adapterrahmens 30 und dem Gehäusedichtabschnitt 18 des Gehäuseverbindungsflansches 14 ist eine Dichtung 36 aus Flüssigsilikon angeordnet, welches nach der Montage ausgehärtet ist.

Zur lösbaren Befestigung der Ölwanne 12 am Kurbelgehäuse 10 führen Schrauben 38 von außen durch die Distanzbuchsen 24 und die Durchgangslöcher 32 des Adapterrahmens 30 in die Gewindebohrungen 16. Die Köpfe der Schrauben 38 sind von außen zugänglich auf der dem Gehäuseverbindungsflansch 14 abgewandten Seite des Wannenverbindungsflansches 20 angeordnet.

Auf der dem Inneren der Ölwanne 12 abgewandten Außenseite des Wannenverbindungsflansches 20 ist eine Mehrzahl von Rastelementen 40 der Verbindungsvorrichtung 11 angeordnet. Die Rastelemente 40 sind einstückig mit dem Wannenverbindungsflansch 20 verbunden. Jedes Rastelement 40 umfasst ein U-förmiges Rahmenteil 42, das mit seiner offenen Seite, die zum Kurbelgehäuse 10 hin zeigt, den Wannenverbindungsflansch 20 überragt. Zwischen den Schenkeln des Rahmenteils 42 ist ein zu den Schenkeln paralleler Rasthaken 44 angeordnet, welcher den Wannenverbindungsflansch 20 ebenfalls überragt. An seinem freien Ende ist der Rasthaken 44 mit einer Rastnase 46 versehen, die sich auf der dem Inneren der Ölwanne 12 zugewandten Seite befindet. Die Rastnase 46 spitzt sich zum freien Ende des Rasthakens 44 hin keilartig zu. Ein Abstand zwischen der dem Gehäuseverbindungsflansch 14 zugewandten Seite des Wannenverbindungsflansches 20 und einem Anschlag 48 der Rastnase 46 ist größer als die Dicke des dickeren Bereichs des Adapterrahmens 30. Die Rasthaken 44 können vom Inneren der Ölwanne 12 weg nach außen elastisch gebogen werden. Bei montiertem Adapterrahmen 30 umgreifen die Rasthaken 44 den Adapterrahmen 30 von außen und halten ihn so an dem Wannenverbindungsflansch 20 in Montageposition. Mittels der Rastelemente 40 kann der Adapterrahmen 30 an der Ölwanne 12 vormontiert werden.

Zur Fertigung der Brennkraftmaschine werden das Kurbelgehäuse 10 aus Metall und die Ölwanne 12 aus Kunststoff separat voneinander hergestellt. Die Profilringdichtung 28 wird in die Dichtungsnut 26 des Wannenverbindungsflansches 20 eingelegt. Anschließend wird der Adapterrahmen 30 mit der der Schräge 34 abgewandten Seite voran auf den Wannenverbindungsflansch 20 gelegt. Dabei federn die Rasthaken 44 zunächst elastisch nach außen. Sobald der Adapterrahmen 30 die Anschläge 48 der Rastnasen 46 passiert hat, federn die Rasthaken 44 zurück. Der Adapterrahmen 30 wird mit den Rasthaken 44 in Position gehalten.

Das Flüssigsilikon wird zur Realisierung der Dichtung 36 umlaufend auf den dickeren Bereich des Adapterrahmens 30 gebracht. Alternativ kann das Flüssigsilikon auch auf den Gehäusedichtabschnitt 18 des Gehäuseverbindungsflansches 14 aufgebracht werden. Anschließend wird die Ölwanne 12 mit dem Wannenverbindungsflansch 20 voran so an dem Gehäuseverbindungsflansch 14 positioniert, dass die Durchganglöcher 22, die Durchgangslöcher 32 des Adapterrahmens 30 und die Gewindebohrungen 16 fluchten. Schließlich werden die Schrauben 38 von der Unterseite der Ölwanne 12 aus in die Distanzbuchsen 24 gesteckt, durch die Durchgangslöcher 32 geschoben und in die Gewindebohrungen 16 geschraubt. Die Distanzbuchsen 24 verhindern dabei, dass das Kunststoffmaterial des Wannenverbindungsflansches 20 komprimiert oder beschädigt wird.

Beim Anziehen der Schrauben 38 wird das noch flüssige Flüssigsilikon zwischen dem Adapterrahmen 30 und dem Gehäusedichtabschnitt 18 verpresst und verteilt. Auf diese Weise entsteht eine dichte Verbindung zwischen dem Adapterrahmen 30 und dem Gehäusedichtabschnitt 18. Mittels der Schräge 34 und dem inneren Bereich des Adapterrahmens 30 kann die Verteilung des Flüssigsilikons zur Realisierung der Dichtung 36 zwischen dem Gehäusedichtabschnitt 18 und dem Adapterrahmen 30 verbessert werden. Der Adapterrahmen 30 liegt nun mit einer Seite dicht an der Profilringdichtung 28 des Wannenverbindungsflansches 20 an. Auf der anderen Seite liegt der Adapterrahmen 30 mittels der Dichtung 36 abgedichtet dicht am Gehäusedichtabschnitt 18 an. Der Adapterrahmen 30 bildet auf der Seite des Gehäuseverbindungsflansches 14 auch in den Bereichen der Dichtungslücken 29 ein Gegenlager für die Profilringdichtung 38.

Die beiden unterschiedlichen Dichtungsarten, nämlich die Dichtung 36 aus ausgehärtetem Flüssigsilikon und die elastische Profilringdichtung 28, ermöglichen, dass das Kurbelgehäuse 10, zumindest der Gehäuseverbindungsflansch 14, und die Ölwanne 12, zumindest der Wannenverbindungsflansch 20, aus unterschiedlichen Materialien sein können. Beispielsweise können die unterschiedlichen Materialien auch unterschiedliche Wärmeausdehnung besitzen. Etwaige Verschiebungen des Gehäuseverbindungsflansches 14 relativ zum Wannenverbindungsflansch 20 können durch die Dichtung 36 und Profilringdichtung 28 kompensiert werden.

Bei dem oben beschriebenen Ausführungsbeispiel einer Verbindungsvorrichtung 11 sind unter anderem folgende Modifikationen möglich:
Die Erfindung ist beschränkt auf ein Kurbelgehäuse 10, an dem eine Ölwanne 12 befestigt ist.

Die Dichtungsnut 26 mit der Profilringdichtung 28 kann statt im Wannenverbindungsflansch 20 auch im Gehäuseverbindungsflansch 14 angeordnet sein.

Die Dichtung 36 aus nach der Montage aushärtendem Flüssigsilikon kann statt zwischen dem Adapterrahmen 30 und dem Gehäuseverbindungsflansch 14 auch zwischen dem Adapterrahmen 30 und dem Wannenverbindungsflansch 20 angeordnet sein.

Der Gehäuseverbindungsflansch 14 kann alternativ oder zusätzlich auch den Wannenverbindungsflansch 20 überragen. In diesem Fall bildet der Adapterrahmen 30 ein Gegenlager für die überstehenden Abschnitte des Gehäuseverbindungsflansches 14.

Statt mit den Schrauben 38 können der Gehäuseverbindungsflansch 14 und der Wannenverbindungsflansch 20 auch mittels einer andersartigen Befestigungseinrichtung, beispielsweise mittels einer Rastverbindung oder eine Klammerverbindung, miteinander verbunden sein.

Auf die Distanzbuchsen 24 kann auch verzichtet werden. Vorzugsweise kann das Material des Wannenverbindungsflansches 20 im Bereich der Durchgangslöcher 22 verstärkt sein.

Die Ölwanne 12, vorzugsweise der Wannenverbindungsflansch 20, und das Kurbelgehäuse 10, vorzugsweise der Gehäuseverbindungsflansch 14, können auch aus einem beispielsweise bezüglich seiner jeweiligen Wärmeausdehnung ähnlichen Material sein. Statt des gesamten Kurbelgehäuses 10 kann auch nur der Gehäuseverbindungsflansch 14 aus Metall sein. Statt der gesamten Ölwanne 12 kann auch nur der Wannenverbindungsflansch 20 aus Kunststoff sein.

Statt der Rastelemente 40 können auch andersartige Halteeinrichtungen zum Halten des Adapterrahmens 30 vorgesehen sein. Die Rastelemente 40 können statt am Wannenverbindungsflansch 20 auch am Gehäuseverbindungsflansch 14 angeordnet sein, um den Adapterrahmen 30 an dem Gehäuseverbindungsflansch 14 zu halten. Auf die Rastelemente 40 kann auch verzichtet werden.

## Patentansprüche

1. Verbindungsvorrichtung (11) zur Verbindung von zwei Gehäuseteilen (10, 12) einer Brennkraftmaschine, mit einem ersten Verbindungsflansch (14), der an einem ersten der zwei Gehäuseteile (10) angeordnet ist, und einem zweiten Verbindungsflansch (20), der an einem zweiten der zwei Gehäuseteile (12) angeordnet ist, und mit einer Befestigungseinrichtung (22, 24, 32, 38), mit der die zwei Verbindungsflansche (14, 20) lösbar dicht miteinander verbunden sind, wobei eines der Gehäuseteile (10,12) ein Kurbelgehäuseunterteil (10) und das andere eine Ölwanne (12) ist, **dadurch gekennzeichnet, dass**
- der erste Verbindungsflansch (14) einen ersten Dichtabschnitt (18) aufweist und der zweite Verbindungsflansch (20) einen zweiten Dichtabschnitt (26) aufweist, die sich in Dichtlücken (29) nicht überlappen,
- und zwischen dem ersten Verbindungsflansch (14) und dem zweiten Verbindungsflansch (20) ein Adapterrahmen (30) angeordnet ist, der den ersten Dichtabschnitt (18) und den zweiten Dichtabschnitt (26) jeweils vollständig überlappt und der im Verbindungszustand der zwei Gehäuseteile (10, 12) mittelbar oder unmittelbar jeweils mit dem ersten Dichtabschnitt (18) und mit dem zweiten Dichtabschnitt (26) dichtend zusammenwirkt,
- wobei zwischen dem Adapterrahmen (30) und dem Dichtabschnitt (18) des ersten Verbindungsflansches (14), der an dem Kurbelgehäuseunterteil (10) vorliegt, eine Dichtung (36) aus aushärtendem Flüssigsilikon angeordnet ist und
- zwischen dem Adapterrahmen (30) und dem Dichtabschnitt (26) des zweiten Verbindungsflanschs (20), der an der Ölwanne (12) vorliegt, eine Profilringdichtung (28) vorliegt, die in einer Dichtungsnut (26) des zweiten Verbindungsflanschs (20) angeordnet ist.

2. Verbindungsvorrichtung nach Anspruch 1, **dadurch gekennzeichnet, dass** die Befestigungseinrichtung in dem einen Verbindungsflansch (14) eine Vielzahl von Löchern (16) für Schrauben (38) und in dem anderen Verbindungsflansch (20) entsprechende Löcher (22) aufweist, die mit den Löchern (16) im dem einen Verbindungsflansch (14) fluchten, und die beiden Verbindungsflansche (14, 20) mit den Schrauben (38) miteinander verschraubt sind.

3. Verbindungsvorrichtung nach Anspruch 2, **dadurch gekennzeichnet, dass** wenigstens in einem Teil der Löcher (22), die den Köpfen der Schrauben (38) zugewandt sind, jeweils eine Distanzbuchse (24) angeordnet ist.

4. Verbindungsvorrichtung nach einem der vorigen Ansprüche, **dadurch gekennzeichnet, dass** einer der Verbindungsflansche, insbesondere der Verbindungsflansch (20), in dem etwaige Distanzbuchse (24) angeordnet sind, zur Realisierung des entsprechenden Dichtabschnitts wenigstens eine Dichtungsnut (26) mit einer Dichtung (28) aufweist und die Dichtungsnut (26) und/oder die Dichtung (28) den Dichtabschnitt (18) des anderen Verbindungsflansches (14) überragt.

5. Verbindungsvorrichtung nach einem der vorigen Ansprüche, **dadurch gekennzeichnet, dass** wenigstens der Verbindungsflansch (14) eines der Gehäuseteile aus Metall ist und wenigstens der Verbindungsflansch (20) des anderen Gehäuseteils, insbesondere der Ölwanne (12), aus Kunststoff ist.

6. Verbindungsvorrichtung nach einem der vorigen Ansprüche, **dadurch gekennzeichnet, dass** der Adapterrahmen (30) aus einem Material ist, das einen ähnlichen Wärmeausdehnungskoeffizienten hat, wie das Material, aus dem wenigstens der Verbindungsflansch (14) des Gehäuseteils, insbesondere des Kurbelgehäuses (10), ist, welches einem Brennraum der Brennkraftmaschine wärmeleittechnisch am nächsten ist, vorzugsweise sind der Adapterrahmen (30) und wenigstens der Verbindungsflansch (14) aus dem gleichen Material, insbesondere dem gleichen Metall.

7. Verbindungsvorrichtung nach einem der vorigen Ansprüche, **dadurch gekennzeichnet, dass** die Ölwanne (12) eine, insbesondere lösbare, Halteeinrichtung, insbesondere Rastelemente (40), aufweist zum Halten des Adapterrahmens (30) bei getrennten Gehäuseteilen (10, 12), insbesondere vor dem Zusammenbau der beiden Gehäuseteile (10, 12).

8. Kurbelgehäuseunterteil (10) und Ölwanne (12) mit einer Verbindungsvorrichtung gemäß einem der Ansprüche 1 bis 7, wobei
i. das Kurbelgehäuseunterteil (10) einen ersten Verbindungsflansch (14) mit Bohrungen zur Befestigung einer Ölwanne aufweist,
ii. an dem Kurbelgehäuseunterteil (10) ein Adapterrahmen (30) auf dem ersten Verbindungsflansch (14) dichtend angebracht ist, wobei
iii. der Adapterrahmen (30) zumindest im Bereich der Bohrungen eine größere Breite aufweist als der Verbindungsflansch,
iv. eine Ölwanne (12) einen zweiten Verbindungsflansch (20) aufweist sowie Löcher zur Befestigung der Ölwanne (12) mittels Schrauben an einem Kurbelgehäuseunterteil (10),
v. an der Ölwanne (12) eine Dichtung, insbesondere eine Profildichtung, angebracht ist, wobei
vi. die Ölwanne (12) dichtend am Adapterrahmen angebracht ist, derart dass zumindest im Bereich der Bohrungen des Kurbelgehäuseunterteils (10) und der Löcher zur Befestigung der Ölwanne (12) die Dichtung an der Ölwanne (12) an den Adapterrahmen (30) zumindest abschnittsweise in Bereichen angepresst wird, in denen der Adapterrahmen (30) nicht durch den ersten Verbindungsflansch (14) abgedeckt wird, wobei
vii. zwischen dem Adapterrahmen (30) und einem der Dichtabschnitte (18) insbesondere des Verbindungsflansches (14), welcher eine ähnliche Wärmeausdehnung wie der Adapterrahmen (30) hat, eine Dichtung (36) aus zur Montage flüssigem, später festem Silikon angeordnet ist.

9. Kurbelgehäuseunterteil (10) und Ölwanne (12) nach Anspruch 8, wobei die Dichtung an der Ölwanne (12) im Bereich zwischen den Bohrungen des Kurbelgehäuseunterteils (10) und der Löcher zur Befestigung der Ölwanne (12) an den Adapterrahmen (30) zumindest abschnittsweise in Bereichen angepresst wird, in denen der Adapterrahmen (30) durch den ersten Verbindungsflansch (14) abgedeckt wird.

10. Kurbelgehäuseunterteil (10) und Ölwanne (12) nach einem der Ansprüche 8 oder 9 mit einer Verbindungsvorrichtung nach einem der Ansprüche 1 bis 7.

## Claims

1. Connecting apparatus (11) for connecting two housing components (10, 12) of an internal combustion engine, having a first connecting flange (14) which is arranged on a first of the two housing components (10), and a second connecting flange (20) which is arranged on a second of the two housing components (12), and having an attachment means (22, 24, 32, 38) by means of which the two connecting flanges (14, 20) are releasably tightly connected to one another, wherein one of the housing components (10, 12) is a crankcase lower half (10) and the other is an oil pan (12), **characterized in that**
- the first connecting flange (14) features a first sealing section (18) and the second connecting flange (20) features a second sealing section (26) which do not overlap in sealing gaps (29),
- and an adapter frame (30), which overlaps the first sealing section (18) and the second sealing section (26) in each case completely and which, in connected state of both housing components (10, 12), cooperates sealingly indirectly or directly in each case with the first sealing section (18) and the second sealing section (26), is disposed between the first connecting flange (14) and the second connecting flange (20),
- wherein a gasket (36) of curing liquid silicone is disposed between the adapter frame (30) and the sealing section (18) of the first connecting flange (14), which is present on the crankcase lower half (10), and
- between the adapter frame (30) and the sealing section (26) of the second connecting flange (20) present on the oil pan (12) is a profile ring gasket (28) disposed in a sealing groove (26) of the second connecting flange (20).

2. Connecting apparatus according to claim 1, **characterized in that** the attachment means features, in the connecting flange (14), a plurality of holes (16) for screws (38) and, in the other connecting flange (20), corresponding holes (22) which are aligned with the holes (16) in the connecting flange (14), and the two connecting flanges (14, 20) are screwed to one another with the screws (38).

3. Connecting apparatus according to claim 2, **characterized in that,** in each case, a spacer bush (24) is disposed at least in one part of the holes (22) which face the heads of the screws (38).

4. Connecting apparatus according to one of the above claims, **characterized in that** one of the connecting flanges, in particular the connecting flange (20), in which any spacer bushes (24) are disposed, features at least one sealing groove (26) with a gasket (28) in order to implement the corresponding sealing section, and the sealing groove (26) and/or the gasket (28) projects beyond the sealing section (18) of the other connecting flange (14).

5. Connecting apparatus according to one of the above claims, **characterized in that** at least the connecting flange (14) of one of the housing components is made of metal and at least the connecting flange (20) of the other housing component, in particular the oil pan (12), is made of plastic.

6. Connecting apparatus according to one of the above claims, **characterized in that** the adapter frame (30) is made of a material which has a similar thermal expansion coefficient as the material of which at least the connecting flange (14) of the housing component, in particular the crankcase (10), is made, which is closest in terms of thermal conduction to a combustion chamber of the internal combustion engine, preferably the adapter frame (30) and at least the connecting flange (14) are made of the same material, in particular of the same metal.

7. Connecting apparatus according to one of the above claims, **characterized in that** the oil pan (12) features a, in particular detachable, holding means, in particular latching elements (40), for holding the adapter frame (30) when the housing components (10, 12) are separated, in particular before assembling the two housing parts (10, 12).

8. Crankcase lower half (10) and oil pan (12) having a connecting apparatus according to one of claims 1 to 7, wherein
i. the crankcase lower part (10) features a first connecting flange (14) with bores for attaching an oil pan,
ii. an adapter frame (30) is sealingly attached to the crankcase lower half (10) on the first connecting flange (14), wherein
iii. the adapter frame (30) features a greater width than the connecting flange at least in the area of the bores,
iv. an oil pan (12) features a second connecting flange (20) and holes for attaching the oil pan (12) to a crankcase lower half (10) using screws,
v. a gasket, in particular a profile gasket, is attached to the oil pan (12), wherein
vi. the oil pan (12) is sealingly attached to the adapter frame in such a way that, at least in the area of the bores of the crankcase lower half (10) and the holes for attaching the oil pan (12), the gasket on the oil pan (12) is pressed, at least sectionwise, against the adapter frame (30) in areas in which the adapter frame (30) is not covered by the first connecting flange (14), wherein
vii. between the adapter frame (30) and one of the sealing sections (18), in particular of the connecting flange (14), which has a thermal expansion similar to that of the adapter frame (30), a gasket (36) made of liquid, later solid silicone for assembly is disposed.

9. Crankcase lower half (10) and oil pan (12) according to claim 8, wherein the gasket on the oil pan (12) in the area between the bores of the crankcase lower half (10) and the holes for attaching the oil pan (12) is pressed, at least sectionwise, against the adapter frame (30) in areas in which the adapter frame (30) is covered by the first connecting flange (14).

10. Crankcase lower half (10) and oil pan (12) according to one of claims 8 or 9 having a connecting apparatus according to one of claims 1 to 7.

## Revendications

1. Dispositif de raccordement (11) pour relier deux parties de carter (10, 12) d'un moteur à combustion interne, avec une première bride de raccordement (14) disposée sur une première des deux parties de carter (10) et une seconde bride de raccordement (20) disposée sur une seconde des deux parties de carter (12), et avec un dispositif de fixation (22, 24, 32, 38) au moyen duquel les deux brides de raccordement (14, 20) sont reliées l'une à l'autre de manière amovible et étanche, l'une des parties du carter (10, 12) étant une partie inférieure du carter de vilebrequin (10) et l'autre un carter d'huile (12), **caractérisé en ce que**
- la première bride de raccordement (14) présente une première section d'étanchéité (18) et la seconde bride de raccordement (20) présente une seconde section d'étanchéité (26) qui ne se chevauchent pas dans des espaces d'étanchéité (29),
- et entre la première bride de raccordement (14) et la seconde bride de raccordement (20) est disposé un bâti adapteur (30), qui recouvre dans chaque cas complètement la première section d'étanchéité (18) et la seconde section d'étanchéité (26) et qui, dans l'état de connexion des deux parties de carter (10, 12), interagit de manière étanche directement ou indirectement dans chaque cas avec la première section d'étanchéité (18) et la seconde section d'étanchéité (26),
- un joint (36) en silicone liquide durcissable étant disposé entre le bâti adapteur (30) et la section d'étanchéité (18) de la première bride de raccordement (14), qui est présente sur la partie inférieure du carter de vilebrequin (10), et
- entre le bâti adapteur (30) et la section d'étanchéité (26) de la seconde bride de raccordement (20), qui est présente sur le carter d'huile (12), un joint annulaire profilé (28) étant présent, qui est disposé dans une rainure d'étanchéité (26) de la seconde bride de raccordement (20).

2. Dispositif de raccordement selon la revendication 1, **caractérisé en ce que** le dispositif de fixation présente, dans la bride de raccordement (14), une pluralité de trous (16) pour vis (38) et, dans l'autre bride de raccordement (20), des trous correspondants (22) alignés avec les trous (16) dans la bride de raccordement (14), et les deux brides de raccordement (14, 20) sont vissées l'une à l'autre avec les vis (38).

3. Dispositif de raccordement selon la revendication 2, **caractérisé en ce que,** dans chaque cas, une douille d'écartement (24) est disposée au moins dans une partie des trous (22) qui font face aux têtes des vis (38).

4. Dispositif de raccordement selon l'une des revendications précédentes, **caractérisé en ce que** l'une des brides de raccordement, notamment la bride de raccordement (20), dans laquelle sont disposées des douilles d'écartement (24) éventuelles, présente au moins une rainure d'étanchéité (26) avec un joint (28) pour réaliser la section d'étanchéité correspondante, et la rainure d'étanchéité (26) et/ou le joint (28) dépasse de la section d'étanchéité (18) de l'autre bride de raccordement (14).

5. Dispositif de raccordement selon l'une des revendications précédentes, **caractérisé en ce qu'**au moins la bride de raccordement (14) de l'une des parties de carter est en métal et au moins la bride de raccordement (20) de l'autre partie du carter, notamment le carter d'huile (12), est en plastique.

6. Dispositif de raccordement selon l'une des revendications précédentes, **caractérisé en ce que** le bâti adapteur (30) est constitué d'un matériau ayant un coefficient de dilatation thermique similaire au matériau dont est constituée au moins la bride de raccordement (14) de la partie de carter, notamment le carter de vilebrequin (10), qui est le plus proche en matière de conductivité thermique d'une chambre de combustion d'un moteur à combustion interne, de préférence le bâti adapteur (30) et au moins la bride de raccordement (14) sont constitués du même matériau, notamment du même métal.

7. Dispositif de raccordement selon l'une des revendications précédentes, **caractérisé en ce que** le carter d'huile (12) présente, notamment amovible, un dispositif de maintien, notamment des éléments d'encliquetage (40), pour maintenir le bâti adapteur (30) lorsque les pièces du carter (10, 12) sont séparées, notamment avant le montage des pièces du carter (10, 12).

8. Partie inférieure du carter de vilebrequin (10) et carter d'huile (12) comportant un dispositif de raccordement selon l'une des revendications 1 à 7, dans lequel
i. la partie inférieure du carter de vilebrequin (10) présente une première bride de raccordement (14) avec des alésages pour la fixation d'un carter d'huile,
ii. à la partie inférieure du carter de vilebrequin (10) un bâti adapteur (30) est monté de manière étanche sur la première bride de raccordement (14), dans lequel
iii. le bâti adapteur (30) présente, au moins dans la zone des alésages, une largeur supérieure à celle de la bride de raccordement,
iv. un carter d'huile (12) présente une seconde bride de raccordement (20) ainsi que des trous pour attacher le carter d'huile (12) à une partie inférieure du carter de vilebrequin (10) au moyen de vis,
v. un joint, notamment un joint profilé, est fixé sur le carter d'huile (12), dans lequel
vi. le carter d'huile (12) est attaché de manière étanche au bâti adapteur de telle sorte que, au moins dans la zone des alésages de la partie inférieure du carter de vilebrequin (10) et des trous de fixation du carter d'huile (12), le joint du carter d'huile (12) est pressé contre le bâti adapteur (30), au moins dans certaines sections, dans des zones dans lesquelles le bâti adapteur (30) n'est pas recouvert par la première bride de raccordement (14), dans lequel
vii. entre le bâti adapteur (30) et l'une des sections d'étanchéité (18), notamment de la bride de raccordement (14), qui présente une dilatation thermique similaire à celle du bâti adapteur (30), un joint (36) en silicone liquide pour le montage et solide ultérieurement est disposé.

9. Partie inférieure du carter de vilebrequin (10) et carter d'huile (12) selon la revendication 8, dans lequel le joint du carter d'huile (12) dans la zone située entre les alésages de la partie inférieure du carter de vilebrequin (10) et les trous pour la fixation du carter d'huile (12) est pressé contre le bâti adapteur (30), au moins dans certaines sections, dans les zones dans lesquelles le bâti adapteur (30) est recouvert par la première bride de raccordement (14).

10. Partie inférieure du carter (10) et carter d'huile (12) selon l'une des revendications 8 ou 9 avec un dispositif de raccordement selon l'une des revendications 1 à 7.
